# FASCICULE DE BREVET EUROPEEN

(11) **EP 0 207 197 B1**
(45) Date de publication et mention de la délivrance du brevet: **29.03.1989**
(21) Numéro de dépôt: 85201055.2
(22) Date de dépôt: 02.07.1985
(51) Int. Cl.: E01B 35/06

(54) **Procédé pour la réfection ou la pose d'une voie de chemin de fer**
Verfahren zur Instandsetzung oder Verlegung eines Eisenbahngleises
Method for the renewing or laying of a railway track

(43) Date de publication de la demande: 07.01.1987
(62) Demande divisionnaire de: 88108740.7
(73) Titulaire: LES FILS D'AUGUSTE SCHEUCHZER S.A., CH-1007 Lausanne (CH)
(72) Inventeur: Bühler, Fritz, CH-1024 Ecublens (CH)
(74) Mandataire: Jörchel, Dietrich R.A.

(56) Documents cités:
- EP-A- 0 090 098
- DE-B- 2 241 366

## Description

L'invention se rapporte à un procédé selon le préambule de la revendication 1.

Une machine sous la forme d'une bourreuse-niveleuse-ripeuse au moyen de laquelle ce procédé peut être effectué est connue du brevet européen No 90 098 de la demanderesse. L'émetteur qui est constitué par un émetteur laser est conçu pour que son faisceau puisse être tourné sur son axe pour émettre un faisceau en éventail ou à balayage dans un plan vertical servant de base de référence pour le ripage et un faisceau horizontal servant de base de référence pour le nivellement. Les deux récepteurs s'ajustent automatiquement sur le faisceau vertical, respectivement horizontal. Cette machine avance pas à pas, de traverses en traverses, et à chaque arrêt on procède au nivellement puis, après avoir tourné de 90° l'émetteur laser, au ripage. Il est aussi possible de procéder au nivellement toutes les deux traverses tandis que le ripage est effectué à chaque traverse intermédiaire.

Dans les courbes, il est connu d'utiliser comme ligne de référence absolue la corde d'une section de voie qui est, dans la machine connue, formée par un faisceau laser en éventail ou à balayage dans un plan vertical. Cette corde s'étend entre l'émetteur qui se trouve sur le rail directeur ou axe de la voie et le point d'intersection du faisceau avec le rail directeur ou axe de la voie. Pour effectuer la correction de ripage, on mesure la flèche de cette corde, on la compare avec la flèche connue de la courbe voulue, et l'on calcule la différence qui est une mesure pour le déplacement latéral des rails dans un ou l'autre sens.

Jusqu'ici, l'intervalle de mesure pour lequel l'émetteur reste fixe tandis que la machine s'approche de lui pas à pas, est identique à la corde, c'est à dire que la mesure initiale dans un intervalle de mesure commence au point d'intersection du faisceau avec le rail directeur ou axe de la voie. Cet intervalle de mesure correspondant à la corde est limité en longueur par la condition que la plus grande flèche ne doit pas être supérieure à la possibilité de déplacement latéral du récepteur sur la machine, car ce récepteur doit s'ajuster au point d'impact du faisceau, la valeur du déplacement latéral possible hors du châssis de la machine étant en général limitée par l'interdiction de pénétrer dans le gabarit du rail parallèle pour ne pas gêner le trafic sur ce rail.

A cause de ces conditions, dans les courbes, on est obligé de choisir des intervalles de mesure relativement courts, donc de déplacer fréquemment l'émetteur laser pour définir l'intervalle de mesure suivant, ce qui entraîne des pertes de temps, augmente le nombre des manipulations et diminue le rendement des opérations de ripage.

La présente invention propose un procédé qui permet d'élargir l'intervalle de mesure, donc l'intervalle qui peut être traversé pas à pas par la machine sans changer la place de l'émetteur.

A cet effet le procédé selon l'invention est caractérisé par les caractéristiques de la revendication 1.

Des formes d'exécution préférées sont décrites dans les revendications 2, 3 et 4.

Dans ce qui suit, l'invention est exposée plus en détail à l'aide des dessins représentant, schématiquement, un mode d'éxécution du dispositif et des détails préférés du dispositif.
La figure 1 représente, schématiquement en vue latérale, l'émetteur laser avec le récepteur pour le nivellement et, en traits mixtes, le faisceau horizontal, et en pointillés le faisceau vertical.
La figure 2 représente la même vue que la figure 1, mais en plan, avec le récepteur pour le ripage, le faisceau vertical étant dessiné en traits mixtes tandis que le faisceau horizontal est dessiné en pointillés.
La figure 3 représente, schématiquement, le récepteur laser soit pour le ripage, soit pour le nivellement avec le faisceau laser ajusté.
La figure 4 représente, schématiquement, une vue transversale de la voie avec les récepteurs de nivellement et de ripage.
La figure 5 est une vue schématique en perspective illustrant le principe du dispositif avec les deux faisceaux et les deux récepteurs.
La figure 6 représente, schématiquement, une vue de dessus, sur une section courbée de la voie, dont l'écart par rapport de la courbe théorique indiquée en traits mixtes a été exagéré pour une meilleure compréhension, et sur laquelle on a représenté plusieurs points de mesure pour illustrer le ripage.
La figure 7 représente une vue partielle agrandie de la section courbée de la voie, selon la figure 6, à un endroit de travail.
Les figures 8, 8a, 8b représentent des schéma-blocs du dispositif pour trois différentes méthodes de commande des corrections de voie.
La figure 9 représente, schématiquement, une coupe transversale de la voie au niveau du récepteur pour le ripage, montrant le système de calcul de flèche, et au dessous, le trajet parcouru par ce récepteur sur son support pendant les mesures aux différents points de mesure.

Le principe de fonctionnement d'une machine permettant de réaliser le procédé selon l'invention sera tout d'abord décrit au moyen des figures 1 à 5 pour son application aux sections droites des rails, en vue d'expliquer les procédés de ripage et de nivellement. Une telle machine est d'ailleurs décrite dans le brevet EP No 90 098. Selon ce principe, il est donc prévu un seul émetteur laser 1, placé devant une machine à niveler et riper une voie de chemin de fer, avançant selon la flèche (fig. 1) et schématisée sur les dessins par un châssis principal 2. Cet émetteur 1 est adapté pour émettre un faisceau en éventail ou à balayage dirigé soit horizontalement pour le nivellement (faisceau Fn), et après une rotation de 90° soit verticalement pour le ripage (faisceau Fr), un récepteur de nivellement Rn et un récepteur de ripage Rr étant montes tous deux sur la machine, c'est-à-dire sur un chariot de mesure avant (non représenté) de la machine.

Sur la figure 1 montrant une vue latérale du dispositif de commande du nivellement on a illustré par la ligne 3 l'ancienne voie qui doit être corrigée, les défauts de cette voie ont été naturellement très exagérés pour la compréhension de la figure, en traits pointillés est illustrée la portion de cette ancienne voie qui vient d'être corrigée, la ligne 4 représente la nouvelle voie corrigée et la ligne en traits mixtes 4' représente la voie désirée qui est définie par l'axe du laser lequel est ajusté, en début de travail, parallèlement à cette voie désirée.

Le dispositif comprend un émetteur laser 1, émettant un faisceau horizontal Fn et qui est monté sur un chariot 5 stationné d'une manière fixe, à un emplacement choisi sur l'ancienne voie 3, en avant de la machine laquelle est, dans le cas considéré, une bourreuse-niveleuse-ripeuse symbolisée par le châssis 2 et qui sera ci-après simplement désignée par machine. Cette machine est équipée d'une base de mesure relative connue, formée par les points A, B, C sur la voie, lesquels sont définis d'une manière connue, par exemple par des palpeurs appartenant à des chariots de mesure roulant sur les voies indépendants des boggies de la machine, et suspendus au-dessous du châssis principal 2 de celle-ci. Le point C défini par le chariot de mesure arrière se trouve sur la voie 4 déjà corrigée. Le point A dont la position sur la figure 1 a été exagérée, se trouve sur la voie pas encore corrigée, c'est pourquoi le châssis 2 est incliné vers l'avant. Le point 8 représente le point de travail qui est donc situé à proximité des éléments de travail servant à positionner la voie et qui sont constitués, de la manière connue, par des pinces de ripage et de nivellement. Sur la figure 1, le point B vient juste d'être corrigé, comme le point C est également corrigé.

A la hauteur du point A se trouve, monté sur le chariot de mesure avant, un récepteur laser pour le nivellement Rn qui peut être ajusté dans le sens vertical par rapport au châssis du chariot au moyen d'un moteur d'ajustage Mn. Une ligne de référence Ln sert comme base de mesure relative pour le nivellement. Dans l'exemple considéré, un élément qui porte l'extrémité antérieure AL de cette ligne de référence Ln est fixé au récepteur Rn. Cette extrémité AL se trouve au-dessus du point A. Dans le cas présent, cette ligne de référence Ln est supposée être réalisée par un fil tendu sur les chariots de mesure. Ce fil est fixe au point CL situé à la hauteur du point C et commande par sa position d'une manière bien connue, via un dispositif de commande, la position des pinces de nivellement, au point BL, situé à la hauteur du point B.

Le récepteur laser pour le nivellement Rn, comme le récepteur laser pour le ripage Rr dont il sera question ci-après, est constitué par quatre cellules photoélectriques C1 à C4, représentées sur la figure 3, et il est conçu de telle manière qu'il peut être déplacé dans la position voulue au moyen du moteur d'ajustage Mn en fonction de la ligne d'impact du faisceau laser horizontal Fn sur les cellules, l'ajustement étant réalisé dès que le faisceau se trouve exactement entre les deux cellules centrales C2 et C3.

Dans le cas représenté sur la figure 1, l'ajustage a déjà été effectué de telle manière que la ligne de référence Ln qui avait, avant correction, la position représentée par la ligne L'n a maintenant la position correcte parallèle à l'axe du laser. Cela signifie que le point AL s'est déplacé verticalement vers le haut de l'écart x_{A}, qui correspond à la hauteur dont la voie devrait être soulevée au point A, et que le point BL a été corrigé verticalement de l'écart x_{B}, ce qui définit au point de travail le point Bx situé exactement sur la ligne théorique 4' et sur lequel la voie 3 a été soulevée de la correction de nivellement ABn par les pinces, BC représente donc le tronçon de la voie corrigée tandis que AB représente le tronçon non corrigé.

Bien entendu, cette ligne de référence Ln pourrait être formée par n'importe quel autre moyen mécanique ou non, par exemple un rayon lumineux, et les chariots de mesure définissant les points A et C ne se trouvent pas obligatoirement au-dessous du châssis 2 mais peuvent se trouver sur des petits chariots auxiliaires qui rouleraient à une distance fixe à l'avant, respectivement à l'arrière du châssis 2.

Sur la figure 2 on a montré d'une manière analogue à la figure 1 une vue de dessus du dispositif de commande du ripage travaillant avec un faisceau laser vertical Fr. Le récepteur de ripage Rr, installé comme le récepteur Rn, sur le chariot de mesure avant est ajustable par rapport à ce chariot sur un guide transversal en fonction du faisceau vertical Fr par l'intermédiaire d'un moteur Mr. Une ligne de référence Lr sert de base de mesure relative pour le ripage et est, dans l'exemple considéré et pour les ripages effectués sur les voies rectilignes liée au récepteur Rr. On a indiqué sur la figure 2, en ligne continue, la position de la ligne de référence Lr déjà corrigée et en traits pointillés la ligne de référence L'r à l'état non corrigé. Dans cette vue, la position A du point de référence comprend les deux points AG sur le rail gauche et AD sur le rail droit. A la hauteur de ces points AG, AD, la ligne de référence Lr s'est déplacée transversalement de l'écart y_{A} et à la hauteur du point B de l'écart y_{B}, ce qui définit la position voulue By de l'axe de la voie qui est déplacée de la correction de ripage ΔBr par les pinces commandées.

Les pinces pour les corrections de la coie aux plans horizontal et vertical au point B de la machine, sont actionnées par des moteurs de postitionnement pour le nivellement et le ripage, commandés en fonction des écarts x_{B}, respectivement _{YB} déterminés par les bases de mesures relatives comme indiqué dans les figures 1 et 2.

Selon une variante, les lignes de référence Ln et Lr formant la base de mesure relative peuvent aussi être disposées sur les chariots de mesure d'une manière fixe et donc indépendamment des récepteurs Rn et Rr, par exemple à la hauteur de l'axe central longitudial des chariots de mesure avant (point A) et arrière (point C) ou à la hauteur du rail directeur. Dans ce cas, les écarts x_{B}, respectivement _{YB} qui déterminent les corrections de la voie sont déterminés, à partir des écarts x_{A} et y_{A}, par les rapports _{XA/XB} et y_{A}/yₑ qui ne dépendent que des distances connues ÂC et ÂB. Ces écarts x_{A} et y_{A} sont donnés par la position des récepteurs Rn et Rr sur la base de mesure relative au point A.

La figure 4 représente schématiquement une section de la voie et du chariot de mesure avant au niveau des récepteurs de nivellement Rn et de ripage Rr montrant leur position relative, et dans ce cas précis on a supposé que le récepteur de ripage Rr se trouve situé sur l'axe central de la voie tandis que le récepteur de nivellement Rn se trouve sur le rail directeur qui est généralement la voie la plus basse dans une courbe.

Sur la figure 5 on a représenté simultanément, en perspective, les deux systèmes et l'on voit le faisceau horizontal Fn et vertical Fr ainsi que les deux récepteurs de nivellement Rn qui peut se déplacer verticalement et de ripage Rr qui peut se déplacer horizontalement. L'émetteur laser 1 se trouve sur l'axe de la voie.

La figure 6 montre le système de ripage dans une section courbée de la voie 3 avant la correction et, en traits mixtes, la courbe théorique 4', connue, ayant le rayon R et définissant la position dans laquelle la voie 3 devrait être corrigée. Pour des raisons de simplification on a montré figure 6 seulement le rail directeur de la voie ou l'axe central de la voie, et l'on a indique seulement le point A de la base de mesure relative A, B, C (figure 2) en désignant les points Aₒ, A₁, A₂, A₃, A₄ aux différents points de mesure où la machine s'arrête. Les écarts entre la voie 3 et la courbe théorique 4' sont bien sûr largement exagérés sur la figure 6. L'émetteur 1 placé sur la voie au devant de la machine, émet un faisceau vertical Fr qui sectionne la courbe de la voie et forme donc une sécante.

Jusqu'ici, selon le procédé conventionnel, pour le ripage dans une courbe on choisissait la corde comme intervalle de mesure dans lequel la machine se déplace pas à pas vers l'émetteur sans avoir à changer la position de celui-ci, et la mesure initiale était effectuée à l'intersection du faisceau avec le rail directeur ou axe de la voie, de cette façon il y avait seulement les flèches de la corde situées sur le même côté du rail. La corde maximale était bien entendu limitée par la condition que la flèche maximale ne dépasse pas la course possible du récepteur sur la machine.

Selon l'invention, on choisit, comme illustré figure 6, un intervalle de mesure G' plus grand, qui dépasse la corde au delà du point d'intersection du faisceau avec le rail directeur ou axe de la voie, jusqu'au point Aₒ qui représente, dans l'exemple choisi, l'endroit de mesure et correction initiales. Sur la figure 6 on a indiqué les valeurs de consigne des flèches fₒ, fl,...f4 (distance entre la courbe théorique 4' et le faisceau Fr), qui sont calculées par un calculateur UC (figure 8), les valeurs actuelles des flèches fmₒ, fmₗ,...fm_{4'} (distance entre le rail directeur ou axe de la voie actuelle et Fr) qui sont mesurées, ainsi que les écarts yₒ, y₁, ... y4, définis par les différences ^{fm}o - fo = ^{y}o, fmₗ - f_{I} = y₁ etc.

L'intervalle de mesure maximum G' doit bien entendu être choisi de telle manière que la somme des flèches maximum gauche et droite qui sont, dans l'exemple considéré, les flèches fmₒ + fm₄, soit compatible avec la course du récepteur Rr qui s'ajuste toujours au faisceau Fr.

Dans la pratique, si l'on se trouve sur un tronçon de voie ne présentant pas trop de courbures, on peut positionner au départ le chariot 5 portant l'émetteur laser 1 à une distance d'environ 350 à 400 mètres de la machine, donc plus grande que jusqu'ici, et une fois que celle-ci s'est avancée en cours de travail trop près de l'émetteur, on redéplace de nouveau le chariot 5 d'une distance d'environ 350 à 400 mètres de la machine.

Au début du travail, dans l'intervalle de mesure G', la machine avec le récepteur de ripage Rr se trouve donc au point Aₒ. Plus exactement, c'est le chariot de mesure avant qui se trouve au point Aₒ. Dans cette position initiale, ou bien la valeur actuelle de la flèche fmₒ et donc l'écart fmₒ - fₒ = yₒ sont connues de la dernière mesure dans l'intervalle de mesure précédent et peuvent servir pour ajuster le faisceau Fr du laser; ou bien, si la réfection commence, l'écart yₒ est mesuré directement comme différence de la position actuelle de la voie et sa position voulue, définie, par exemple par un repère ou piquet fixe.

Pendant le travail, la machine suit la courbe de la voie 3 et arrive successivement après une distance parcourue S1, S2, S3, S4 etc, aux points A_{1'} A₂, A₃, A₄ etc, tandis que le récepteur de ripage Rr suit le faisceau vertical Fr du laser et se déplace donc toujours automatiquement sur son chariot jusqu'au point d'impact avec le faisceau Fr. Cette position du récepteur détermine chaque fois la valeur actuelle de la flèche fm₁, fm₂, etc.

Au fur et à mesure de l'avance de la machine, à chaque point de mesure A₁, A₂, etc, la valeur de consigne de la flèche fₗ, f₂, etc qui correspond à la courbe théorique 4' est calculée. Pour cela on utilise, comme cela est encore expliqué en relation avec la figure 8, un calculateur de flèche UC et une unité de mesure du chemin parcouru UM. Le calculateur UC calcule la valeur de consigne de la flèche d'une manière connue pour les courbes et toutes les courbes de raccordement, en fonction des données géométriques, comme du rayon R de la courbe, de la longueur G' de l'intervalle de mesure choisi, des données pour le rayon variable d'une courbe de raccordement qui comprennent la longueur L de cette courbe, etc, et du chemin parcouru S, et la compare avec la flèche mesurée, donc la valeur actuelle de cette flèche. A partir de la différence des deux valeurs sont calculés les écarts correspondants y₁, y₂ etc.

Bien sûr, si la différence fm - f donne un écart y positif, le déplacement des rails a lieu en direction du faisceau Fr, comme c'est le cas aux points Aₒ, A₁ A₂, A₄. Si l'écart y est négatif, les rails sont déplacés dans l'autre direction, comme c'est le cas au point A₃.

Au point A₂, dans l'exemple représenté figure 6, la valeur de consigne de la flèche f₂ est nulle, car le récepteur se trouve justement au point d'intersection entre la courbe théorique 4' et le faisceau Fr. La valeur actuelle de la flèche fm₂ est égale à l'écart y_{z}.

Pour effectuer le ripage dans une courbe il faut encore tenir compte de la flèche f_{B} de la base de mesure relative, comme cela est illustré schématiquement sur la figure 7 pour une position de travail de la machine. On a indiqué la base de mesure relative avec le point A (sur la voie 3 non corrigée), le point B de travail et le point C (sur la voie 4 corrigée), la ligne de référence L'r avant et Lr après la correction, le récepteur Rr centré sur le faisceau Fr, ce qui détermine la flèche actuelle fm de la base de mesure absolue, ainsi que la différence fm - f = - y_{A} (f est la valeur de consigne de la flèche). La flèche f_{B} est la distance entre la courbe théorique et la ligne de référence formant une corde de cette courbe. Sur la figure 7 on a indiqué la courbe théorique 4" par rapport à la base de mesure relative avec la ligne de référence L'r pas encore corrigée; la flèche f_{B} montrée se rapporte donc à cette courbe théorique.

La valeur de cette flèche f_{B} est toujours connue; elle est constante dans une courbe à rayon constant, et variable dans une courbe de raccordement et calculée par un calculateur UR (figure 8) en fonction du chemin parcouru.

La procédure de correction de ripage est décrite en détail au moyen de la figure 7 et de la figure 8 qui montre le schéma-bloc de contrôle et de commande dans une courbe.

Le calculateur UC des flèches dans la base de mesure absolue est disposé pour calculer à chaque endroit de travail les valeurs de consigne des flèches f et pour créer à sa sortie un signal correspondant à l'écart y_{A} au point A ou y_{B} au point B. Pour cela, on introduit tout d'abord, avant le commencement des travaux dans un intervalle de mesure G', les données suivantes: Rayon R de la courbe de la voie concernée, respectivement les données pour le rayon variable d'une courbe de raccordement; l'écart initial yₒ au point Aₒ mesuré dans la voie, par exemple, par rapport à un repère ou piquet fixe, et la longueur de l'intervalle G'.

Au cours de l'avance de la machine, les données variables sont introduites: le chemin parcouru S, mesuré par une unité de mesure UM; la valeur actuelle de la flèche fm mesurée par le récepteur Rr ainsi que l'angle a de dévers mesuré d'une manière connue par un pendule Pe. En effet, les voies à régler sont toujours soumises à des défauts de devers et, de ce fait, il est indispensable de corriger l'écart y_{A}, respectivement _{YB}, en fonction du dévers aux points de mesure. Ceci est effectué à l'aide d'un pendule Pe, installé sur la base de mesure relative.

Pour effectuer un ripage correct au point B on a deux méthodes principales en utilisant une ligne de référence Lr soit déplaçable, soit immobile, sur la machine.

Selon la première méthode, on prévoit, comme illustré figure 7, une ligne de référence Lr ajustable indépendamment de la position du récepteur Rr transversalement par un moteur Mf (figures 8 et 9). Dans ce cas à la sortie du calculateur UC apparait l'écart y_{A} au point A correspondant à la différence fm - fₒ, corrigée le cas échéant d'un correctif dépendant de l'angle a. Cet écart _{YA} commande le moteur Mf qui déplace la ligne de référence Lr au point A de cet écart y_{A}. Cela correspond à un écart y_{B} au point de travail B, où une butée, ou un élément de référence, est déplacée avec la ligne de référence Lr définissant la position voulue ou position de consigne des pinces qui corrigent les rails.

En outre, le calculateur UR calcule la flèche f_{B} de la base de mesure relative à partir des données S et R, respectivement L et des autres données pour le rayon variable d'une courbe de raccordement. Le calculateur UR émet un signal de sortie correspondant à cette flèche f_{B} qui commande un deuxième moteur Mb (figure 8). Ce moteur corrige la position de la butée mentionnée par rapport à la ligne de référence Lr d'une distance égale à f_{B}, telle que la butée se trouve maintenant exactement sur la courbe théorique 4'.

Maintenant les pinces qui engagent les rails sont déplacées de la correction de ripage AB par un entraînement hydraulique enclenché jusqu'à ce que la voie se trouve à la position de consigne définie par la butée, donc sur la ligne théorique 4'. Comme montré figure 7 la valeur AB est égale à l'addition des écarts y_{B} et yf_{B}, yf_{B} représentant la distance entre la position actuelle de la voie non corrigée 3 et la ligne de référence non corrigée L'r.

Selon l'autre méthode de ripage (figure 8a), on travaille avec une ligne de référence Lr immobile, le moteur Mf est supprimé, et le calculateur UC calcule l'écart y_{B} au point B et envoie un signal de sortie correspondant à cet écart y_{B} au moteur Mb lequel reçoit en outre le signal correspondant à la flèche f_{B} calculée par le calculateur UR. Ce moteur Mb est donc commandé par les deux signaux y_{B} et f_{B} et fait déplacer la butée de cette distance y_{B} et f_{B} dans la position de consigne.

Comme variante, (figure 8b), le signal de sortie _{YB} du calculateur UC peut être introduit dans le calculateur UR qui calcule directement le déplacement total y_{B} + f_{B} et donne un signal correspondant au moteur Mb.

Selon une autre variante, il est aussi possible que le calculateur UC envoie un signal correspondant à l'écart y_{A} au calculateur UR qui le transforme en un signal correspondant à l'écart y_{B} au point B. Dans ce cas, le calculateur UC ne doit pas émettre un signal y_{B}.

Comme alternative, le calculateur UR donne un signal correspondant à f_{B} au calculateur UC qui émet un signal correspondant à la somme y_{B} + f_{B} comme signal de commande au moteur Mb.

Dans tous les cas décrits auparavant, pour effectuer le ripage, l'entraînement hydraulique des pinces qui saisissent les rails est commandé par un signal correspondant à la correction de ripage ΔB = y_{B} + yf_{B} (figure 7) pour que les rails soient ripés dans la position de consigne qui est définie par la butée ou l'élément de référence dans la base de mesure relative. L'entraînement hydraulique des pinces est donc commandé indirectement par les calculateurs UC et UR.

Alternativement, on peut procéder aussi de la manière suivante: on prévoit un détecteur de position qui détermine à chaque instant la position actuelle des pinces et donc de la voie 3 et émet un signal y relatif pour le calculateur UR. Ce calculateur UR calcule non seulement la flèche f_{B} mais aussi à partir de cette flèche f_{B} et à partir du signal qui représente la position actuelle de la voie 3, directement l'écart yf_{B} (figure 7). Dans ce cas, en renonçant au moteur Mb, les pinces sont commandées directement au moyen du signal de sortie y_{B} du calculateur UC et du signal de sortie yf_{B} du calculateur UR, ou bien à partir du signal correspondant à la somme y_{B} + yf_{B} du calculateur UR sans qu'il soit nécessaire d'utiliser une butée ou un élément de référence déplaçable qui détermine la position de consigne. Les schéma-blocs correspondant à cette manière de commander l'entraînement hydraulique des pinces correspondraient aux figures 8, 8a et 8b avec les seules modifications que le moteur Mb montré représenterait l'entraînement hydraulique des pinces et que le signal de sortie correspondant à la flèche f devrait être remplacé par le signal correspondant à l'écart yf_{B}.

L'unité EC montrée figure 8, 8a et 8b, qui reçoit le signal y_{A}, sera expliquée lors de la description de la figure 10.

Sur la figure 9 est illustrée une vue en coupe de la voie et du chariot de mesure avant - vu de l'avant - au niveau du point Aₒ (figure 6) et, en traits mixtes, au niveau du point A₃, et ceci avant la correction. Au point Aₒ de départ pour le ripage d'un secteur de voie, dans l'intervalle de mesure G', le récepteur de ripage Rr est déplacé à l'extrémité avant de la base de mesure relative sur le support 6 du chariot de mesure, à une distance de l'axe central La du dispositif de mesure (donc l'axe longitudinal central des chariots de mesure) égale à la valeur de la flèche actuelle fmₒ, par exemple au moyen d'une vis, entraînée par le moteur Mr. Le faisceau vertical Fr est centré au récepteur Rr. Le point avant AL_{O} de la ligne de référence est déplacé sur le support 7 du chariot de mesure par le moteur Mf de l'écart y, donc de la différence fmₒ - fₒ au centre de la voie théorique 4'ₒ.

Au point de mesure A, le récepteur Rr s'est déplacé sur le support 6 de la valeur de la flèche mesurée fm₃ plus petite que la flèche théorique f₃, permettant de calculer l'écart y₃. Dans ce cas, l'extrémité avant AL₃ de la base relative est déplacée sur le support 7 du chariot de mesure au centre de la voie théorique 4'₃,

En dessous de la figure 9 on a représenté le trajet du récepteur Rr sur son support 6 lors des mesures aux points Aₒ et A₄. En principe, la largeur maximale que peut occuper le support transversal 6 est généralement de 3 mètres.

L'invention n'est, bien entendu, pas limitée aux formes d'exécution décrites et de nombreuses autres variantes pourraient être envisagées. Le fait que l'intervalle de mesure G' puisse être choisi plus large que jusqu'ici signifie aussi que les distances entre les repères ou piquets fixes installés le long de la voie et définissant le tracé théorique peuvent être plus grandes et donc que le nombre de ces repères est réduit.

## Revendications

1. Procédé pour la réfection ou la pose d'une voie de chemin de fer en utilisant une machine (2) à niveler et riper, et d'une part un système d'émetteur (1) de rayons électromagnétiques, en particulier des rayons laser, installé sur un chariot (5) stationné sur la voie (3) ou le tracé devant la machine (2), et conçu pour émettre un premier faisceau en éventail ou à balayage (Fn) dans un plan horizontal pour le nivellement et un deuxième faisceau en éventail ou à balayage (Fr) dans un plan vertical pour le ripage, d'autre part, installés sur un chariot de mesure de la machine (2), deux récepteurs (Rn, Rr) pour le faisceau horizontal (Fn) et pour le faisceau vertical (Fr), ces récepteurs (Rn, Rr) étant conçus pour qu'ils se centrent automatiquement à chaque mesure à la ligne d'impact de l'un ou l'autre desdits faisceaux, dans une courbe de la voie le faisceau vertical (Fr) définit une corde (G) de cette courbe, la position ajustée du récepteur (Rr) pour le ripage définissant la valeur actuelle de la flèche (fm_{1'} fm₂...) de la courbe, un calculateur (UC) calculant à chaque point de mesure (A" A₂...), dans un intervalle de mesure donné, la valeur de consigne de la flèche (f" f₂...) ainsi que l'écart (Y₁, y₂...) des deux valeurs, cet écart déterminant la correction de ripage (AB) à effectuer, caractérisé par le fait que l'intervalle de mesure (G') qui est parcouru par la machine (2) sans changement de la position de l'émetteur (1) est choisi plus grand que ladite corde (G) et que le point de mesure initiale (Aₒ) est choisi sur la sécante passant par ladite corde au delà du point d'intersection dudit faisceau (Fr) et de la voie (3) à une distance du point d'intersection, cet intervalle étant choisi tel que la somme des flèches maximum vers l'un et l'autre côté est compatible avec la course du récepteur (Rr) sur son chariot de mesure.

2. Procédé selon la revendication 1, en utilisant avec la machine une ligne de référence (Lr) d'une base de mesure relative (A, B, C) qui s'ajuste automatiquement en fonction dudit écart (y_{A}) au point avant de ladite base de mesure relative, écart calculé par ledit calculateur (UC), caractérisé par le fait que le ripage de la voie est commandé d'une part en fonction de la position ajustée de cette ligne de référence (Lr) au point de travail (B) et d'autre part en fonction de la valeur de la flèche (f_{B}) de la base de mesure relative calculée par un deuxième calculateur (UR).

3. Procédé selon la revendication 1, en utilisant avec la machine une ligne de référence (Lr) d'une base de mesure relative (A, B, C), caractérisé par le fait que ladite ligne de référence reste immobile sur la machine et que le ripage de la voie est commandé d'une part en fonction de l'écart (y_{B}) entre la position actuelle de la ligne de référence (Lr) au point de travail (B) et la position de consigne, cet écart (yₑ) étant déterminé à partir dudit écart (y_{A}) calculé par ledit calculateur (UC), et d'autre part en fonction de la flèche (f_{B}) de la base de mesure relative calculée par un autre calculateur (UR).

4. Procédé selon la revendication 3, en utilisant dans la base de mesure relative (A, B, C) une butée déplaçable et définissant la position de consigne de la voie à corriger, caractérisé par le fait que ladite butée est actionnée par un moteur (Mb) et que ce moteur (Mb) est commandé par les deux signaux correspondants à y_{B} et à f_{B} ou par un seul signal correspondant à la somme y_{B} + f_{B} calculée dans l'un des calculateurs (UR ou UC).

## Patentansprüche

1. Verfahren zur Instandsetzung oder Verlegung eines Eisenbahngleises unter Verwendung einer Nivellier- und Richtmaschine (2) sowie einerseits eines elektromagnetische Strahlen, vorzugsweise Laserstrahlen, emittierenden Sendesystems (1) das auf einem vor dieser Maschine auf dem Gleis (3) oder der Trasse stationierten Wagen (5) installiert und dazu eingerichtet ist, einen ersten, zum Nivellieren dienenden, fächerförmigen oder periodisch abgelenkten Strahl (Fn) in einer Horizontalebene und einen zweiten, zum Richten dienenden, fächerförmigen oder periodisch abgelenkten Strahl (Fr) in einer Vertikalebene zu emittieren, und andererseits zweier, auf einem Messfahrwerk der Maschine (2) installierter Empfänger (Rn, Rr) für den horizontalen (Fn) und für den vertikalen Strahl (Fr), welche dazu eingerichtet sind, sich bei jeder Messung automatisch auf die Auftrefflinie des einen oder anderen dieser Strahlen zu justieren, wobei der vertikale Strahl (Fr) in einer Gleiskurve eine Sehne (G) dieser Kurve definiert, die justierte Stellung des zum Richten dienenden Empfängers (Rr) den Istwert der Pfeilhöhe (fm" fm₂...) dieser Kurve definiert und ein Rechner (UC) innerhalb eines gegebenen Messintervalls an jedem Messpunkt (A" A₂...) den Sollwert der Pfeilhöhe (f" f₂...) sowie die die auszuführende Richtkorrektur (AB) bestimmende Differenz (y₁, y₂,....) zwischen Sollwert und Istwert berechnet, dadurch gekennzeichnet, dass das Messintervall (G'), in welchem die Maschine (2) ohne Änderung der Lage des Senders (1) vorrückt, grösser als die Sehne (G) der Gleiskurve gewählt wird und dass der Anfangsmesspunkt (Ao) auf der durch die Sehne (G) verlaufenden Sekanten jenseits des Schnittpunkts zwischen dem vertikalen Strahl (Fr) und dem Gleis (3) im Abstand von diesem Schnittpunkt derart festgelegt wird, dass die Summe aus den maximalen Pfeilhöhen auf der einen und der anderen Seite mit dem Verschiebungsweg des Empfängers (Rr) auf seinem Messfahrwerk verträglich ist.

2. Verfahren nach Anspruch 1, unter Verwendung einer an der Maschine vorgesehenen Bezugslinie (Lr) einer relativen Messbasis (A, B, C), welche am vorderen Punkt dieser relativen Messbasis automatisch als Funktion der erwähnten, vom Rechner (UC) berechneten Differenz (y_{A}) justiert wird, dadurch gekennzeichnet, dass das Richten des Gleises (3) einerseits als Funktion der justierten Lage dieser Bezugslinie (Lr) am Arbeitspunkt (B) und andererseits als Funktion des durch einen zweiten Rechner (UR) berechneten Wertes der Pfeilhöhe (fB) der relativen Messbasis gesteuert wird.

3. Verfahren nach Anspruch 1, unter Verwendung einer an der Maschine angeordneten Bezugslinie (Lr) einer relativen Messbasis (A, B, C), dadurch gekennzeichnet, dass diese Bezugslinie (Lr) auf der Maschine unbeweglich ist und dass das Richten des Gleises einerseits als Funktion der Differenz (yB) zwischen der Iststellung dieser Bezugslinie (Lr) am Arbeitspunkt (B) und der Sollstellung und andererseits als Funktion der Pfeilhöhe (fB) der relativen Messbasis gesteuert wird, wobei diese Differenz (yB) aus der vom erwähnten Rechner (UC) berechneten Differenz (y_{A}) bestimmt und die erwähnte Pfeilhöhe (fB) von einem zweiten Rechner (UR) berechnet wird.

4. Verfahren nach Anspruch 3, unter Verwendung eines verschiebbaren Anschlagorgans in der relativen Messbasis, welches die Sollstellung des zu korrigierenden Gleises definiert, dadurch gekennzeichnet, dass dieses Anschlagsorgan durch einen Motor (Mb) betätigt und dieser Motor (Mb) durch die zwei, yB und fB entsprechenden Signale oder durch ein einziges Signal gesteuert wird, welches der durch einen der erwähnten Rechner (UR oder UC) berechneten Summe yB + fB entspricht.

## Claims

1. A process for reparing or laying a railroad track using a levelling and shifting machine (2) and, on the one hand, a system (1) transmitting electromagnetic beams, in particular laser beams, installed on a carriage (5) parked on the track (3) or the layout in front of the machine (2) and designed to transmit a first fan-shaped or sweeping beam (Fn) in a horizontal plane for levelling and a second fan-shaped or sweeping beam (Fr) in a vertical plane for shifting, and, on the other hand, installed on a measuring carriage of the machine (2), two receivers (Rn, Rr) for the horizontal beam (Fn) and for the vertical beam (Fr), these receivers (Rn, Rr) being designed for automatic self-centering relative to the line of incidence of one of the said beams or the other during each measurement, in a curve of the track the vertical beam (Fr) defines a cord (G) of this curve, the adjusted position of the shifting receiver (Rr) defining the actual value of the pitch (fm_{1'} fm₂,..) of the curve, a computer (UC) calcuting at each measuring point (A1, A2,...), in a given measuring interval, the desired value of the pitch (f1, f2,...) and the distance (y₁, Y2... between the two values, this distance determining the shifting correction (AB) to be made, characterized in that the measuring interval (G') travelled by the machine (2) without a change in the position of the transmitter (1) is selected to be greater than the said cord (G), and that the initial measuring point (Aₒ) is selected on the secant passing through the said cord beyond the point of intersection between the said beam (Fr) and the track (3) at a distance from the point of intersection, this interval being selected so that the total of the maximum pitches towards one side and the other is compatible with the travel of the receiver (Rr) on its measuring carriage.

2. The process as claimed in claim 1, using with the machine a reference line (Lr) of a relative measuring base (A, B, C) which is adjusted automatically as a function of the said distance (yA) at the front point of the said relative measuring base, the said distance being calculated by the said computer (UC) characterized in that the track shifting is controlled, on the one hand, as a function of the adjusted position of this reference line (Lr) at the working point (B) and, on the other hand, as a function of the value of the pitch (fB) of the relative measuring base calculated by a second computer (UR).

3. The process as claimed in claim 1, using with the machine a reference line (Lr) of a relative measuring base (A, B, C), characterized in that the said reference line remains stationary on the machine, and that the track shifting is controlled, on the one hand, as a function of the distance (yB) between the actual position of the reference line (Lr) at the working point (B) and the desired position, this distance (yB) being determined on the basis of the said distance (yA) calculated by the said computer (UC), and, on the other hand, as a function of the pitch (fB) of the relative measuring base calculated by another computer (UR).

4. The process as claimed in claim 3, using in the relative measuring base (A, B, C) a displaceable stop defining the desired position of the track to be corrected, characterized in that the said stop is actuated by a motor (Mb), and that this motor (Mb) is controlled by the two signals corresponding to yB and to fB or by a single signal corresponding to the total yB + fB calculated in one of the computers (UR or UC).
